# EUROPÄISCHE PATENTANMELDUNG

(11) **EP 2 520 986 A1**
(43) Veröffentlichungstag der Anmeldung: **07.11.2012**
(21) Anmeldenummer: 11003688.6
(22) Anmeldetag: 05.05.2011
(51) Int. Cl.: G04C 23/18, G04C 23/34

(54) **Verfahren und Vorrichtung zur autonomen Generierung von tagesabhängigen Zeitsignalen ohne Verwendung von Echtzeit-Uhrenchips**

(71) Anmelder: Bräm, Markus, 5453 Remetschwil (CH)
(72) Erfinder: Bräm, Markus, 5453 Remetschwil (CH)
(74) Vertreter: Stulz Messerschmidt, Stephan

(57) **Zusammenfassung**

Die Erfindung betrifft ein Verfahren und eine Vorrichtung ohne Verwendung von Echtzeit-Uhrenchips zur Erzeugung von vordefinierten, autonomen Zeitsignalen, welche über verschiedene, vordefinierte Kanäle (7-13) als Stellsignale zur Steuerungen von Vorrichtungen verwendet werden, wobei in einer vorzugsweisen Ausführungsform die vordefinierten Kanäle den Tagen Montag bis Sonntag entsprechen.

## Beschreibung

Die Erfindung beschreibt ein Verfahren und eine Vorrichtung zur einfachen und autonomen Generierung von tagesabhängigen, modulierbaren Zeitsignalen.

Es gibt heute beinahe keine Lebensbereiche mehr, wo nicht Zeiten bzw. Zeitsignale notwendig sind. Ohne Zeit könnte die heutige Wirtschaft und Gesellschaft nicht existieren. Zeit und Zeitsignale sind eine wesentliche Errungenschaft unserer Zivilsation.

Aufgrund der stark zunehmenden Automatisierung in alltäglichen Lebensvorgängen sowie dem Aufkommen von intelligenten Vorrichtungen auch im Haushaltsbereich ist es notwendig, dass solche Vorrichtungen über eine zuverlässige Zeitfunktion verfügen. Die vorliegende Erfindung beschreibt ein Verfahren und eine Vorrichtung zur zuverlässigen und autonomen Generierung von tagesabhängigen, modulierbaren Zeitsignalen ohne den üblichen Einsatz von Echtzeit-Uhrenchips, was sich in praktischer Hinsicht als grosser Vorteil erweist.

Die vorliegende Erfindung wird beispielhaft an einer Storensteuerung beschrieben, wobei die Einsatzgebiete beinahe unbeschränkt sind. Dazu zählen, um nur ein paar naheliegende Anwendungen aufzuzählen, Tor- und Zutrittssteuerungen, Bewässerungssteuerungen, Beleuchtungs- und Reklamensteuerungen, Steuerungen für Tierfutterautomaten, etc.

Aus dem **Stand der Technik** sind ganz verschiedene Vorrichtungen und Verfahren zur Erzeugung von Zeiten und Zeitsignalen bekannt. Auf dem Markt gibt es mehr oder weniger standardisierte Produkte mit verschiedenen Zeit- und Datumsfunktionen, welche entweder über Funk oder Echtzeituhren mittels Display sowie Tastatur kalibriert und eingestellt werden können.

Solche Vorrichtungen und Verfahren sind beispielsweise in WO 2009/120473 oder in US 005'703'919 bzw. US 005'437'021 und EP 1'380'918A2 bzw. DE 3436593 A1 beschrieben.

**Nachteilig** an all diesen aus dem Stand der Technik bekannten Vorrichtungen und Verfahren ist insbesondere die dazu notwendige Tastatur sowie das dazugehörige Display und die dadurch resultierende Grösse der Vorrichtung, damit eine einigermassen befriedigende Benutzerfreundlichkeit gewährleistet werden kann einerseits und anderseits der damit verbundene Energieverbrauch. Nachteilig an den bekannten Vorrichtungen und Verfahren ist auch der Preis, die Grösse sowie die beschränkte Robustheit.

Allen bekannten Zeitsteuerungen gemeinsam ist, dass diese zum Richten der Uhrzeit bzw. zur Festlegung einer Sollzeit eine Tastatur und ein Display aufweisen. Als zeitbestimmende Komponenten werden regelmässig Echtzeit-Uhrenchips (sog. RTC, real time chips) eingesetzt, was in vielen Fällen sich als nachteilig erweist.

Geschieht die Kalibrierung ausschliesslich über normierte Funkwellen, so setzt dies zwingend das Vorhandensein von solchen Funkwellen voraus, was nicht überall gewährleistet ist.

Für Vorrichtungen, welche auf kleinem Raum und/oder in agressiver Umgebung und/oder mit knapper Energierversorgung betrieben werden müssen, sind die herkömmlichen Produkte nicht geeignet.

**Aufgabe** der vorliegenden Erfindung ist es, ein Verfahren und eine Vorrichtung zu beschreiben, mit welcher mit einfachen Mitteln tagesabhängige Zeitsignale autonom auf kleinstem Raum günstig und energieeffizient erzeugt werden können, ohne die oben genannten Nachteile aufzuweisen.

Die erfindungsgemässe Vorrichtung soll sowohl in herkömmlichen Lichtschaltern als auch in anderen üblichen Vorrichtungen ergonomisch und designgerecht integriert werden können.

Diese Aufgabe wird durch eine Vorrichtung und ein Verfahren gemäss den unabhängigen Patentansprüchen gelöst.

Die Aufgabe wird einerseits aus der praktischen Erkenntnis gelöst, dass auch bei intelligenten und komplexen Systemen beispielsweise im Wohnbereich es vielmals nicht auf Sekunden oder Sekundenbruchteile, Datum und Jahr ankommt. Massgebend ist in aller Regel, dass viele Tätigkeiten und Verrichtungen sich jeweils nach einem bestimmten Tagesrhythmus bestimmen. Beispielsweise soll eine Fensterstore jeweils morgen um 6.30 gehoben und um 22.00 gesenkt werden. Dieser Rhytmus soll beispielsweise für montags bis freitags gelten. Für Samstag und Sonntag gelten entsprechend andere Zeiten. Ähnliche Gegebenheiten herrschen in vielen anderen Anwendungsgebieten. Mit anderen Worten: Die heute auf dem Markt erhältlichen Vorrichtungen weisen regelmässig überflüssige Funktionen auf, was sich negativ auf die Bedienerfreundlichkeit und auch den Preis auswirkt. Die aus dem Stand der Technik bekannten Vorrichtungen und Verfahren sind für eine Vielzahl von Anwendungen zu gross und auch teurer.

Die obigen Erkenntnisse sind in der vorliegenden Erfindung technisch umgesetzt worden, indem auf einen Grossteil der Funktionen in den handelsüblichen Timern verzichtet wird. Der vorliegenden Erfindung zu Grunde liegend ist, dass diese ohne Display und ohne Echtzeit-Uhrenchip auskommt. Trotzdem ist ein Richten der Uhrzeit sowie die Bestimmung von Sollzeiten jederzeit mit hinreichender Genauigkeit möglich.

**Fig. 1** zeigt die erfindungsgemässe Vorrichtung in einer vorzugsweisen Ausführungsform für Storensteuerungen.

Grundbaustein der vorliegenden Erfindung ist in der vorzugsweisen Ausführungsform ein standardisiertes 24h-Zeitmodul 5, mit welchem eine bestimmte Anzahl von vordefinierten Kanälen angesteuert werden kann. In einer vorzugweisen Ausführungsform sind es sieben Kanäle 7 - 13, entsprechend den sieben Wochentagen. In einer weiteren Position 14 kann die Zeit kalibriert und eingestellt werden. Die vorzugsweise sieben Kanäle 7 - 13 sowie die Position 14 können durch die Gruppentaste 3 angewählt werden. Mittels den einzelnen Tasten 1 (Taste Auf oder Ein) bzw. 2 (Taste Ab oder Aus) sowie Taste 4 (Taste Position) werden die Zeiten bestimmt, in denen die Store gehoben bzw. gesenkt oder in eine wählbare Position gebracht wird, wobei das Zeitinkrement in einer vorzugsweisen Ausführung frei gewählt werden kann.

In einer vorzugsweisen Ausführungsform kann bei einer Storensteuerung mittels einer weiteren Taste (nicht dargestellt) die jeweilige Lamellenposition der Store vorgegeben werden. Für weitere mögliche Anwendungen der erfindungsgemässen Vorrichtung kann damit die jeweilige Leistung, Geschwindigkeit etc. definiert werden.

Die LED-Status Taste 6 gibt mit verschiedenen Farben den Status der erfindungsgemässen Vorrichtung an.

## Patentansprüche

1. Vorrichtung zur Generierung von elektrischen Signalen mittels eines zentralen Timers (5), **dadurch gekennzeichnet, dass** keine Echtzeit-Uhrenchips verwendet werden müssen und die vom Timer (5) ausgelösten Signale über verschiedene, vordefinierte Kanäle (7-13) als Stellsignale zur Steuerung von Vorrichtungen verwendet werden.

2. Vorrichtung gemäss Anspruch 1, **dadurch gekennzeichnet, dass** die vom Timer (5) ausgelösten Signale in einer vorzugsweisen Ausführungsform jeweils nur über einen vordefinierten Kanal (7-13) als Stellsignal zur Steuerung von Vorrichtungen für eine vordefinierte Zeit verwendet werden.

3. Vorrichtung gemäss einem der vorstehenden Ansprüche, **dadurch gekennzeichnet, dass** die vom Timer ausgelösten Signale in einer vorzugsweisen Ausführungsform der Reihe nach zuerst im ersten vordefinierten Kanal (7) und anschliessend in den weiteren Kanälen (8-13) als Stellsignal zur Steuerung von Vorrichtungen verwendet werden.

4. Vorrichtung gemäss einem der vorstehenden Ansprüche, **dadurch gekennzeichnet, dass** in einer vorzugsweisen Ausführungsform der Wechsel von einem Kanal (7) zum nächsten Kanal (8) in einem Intervall von 24 h bzw. tageweise erfolgt.

5. Vorrichtung gemäss einem der vorstehenden Ansprüche, **dadurch gekennzeichnet, dass** in einer vorzugsweisen Ausführungsform die einzelnen Kanäle (7-13) wahlweise die elektrischen Signale in einer zeitlich vordefinierten Abfolge passieren lassen oder sperren.

6. Vorrichtung gemäss einem der vorstehenden Ansprüche, **dadurch gekennzeichnet, dass** die aktuelle Zeit beim Richten, der sich im 24h Rhythmus wiederholenden Sollzeit, entspricht.

7. Vorrichtung gemäss einem der vorstehenden Ansprüche, **dadurch gekennzeichnet, dass** sich die Sollzeit beim Richten, in Inkrementen auf die tatsächlich gewünschte Sollzeit, korrigieren lässt.

8. Vorrichtung gemäss einem der vorstehenden Ansprüche, **dadurch gekennzeichnet, dass** weder zum Richten des Timers (5) Uhr noch zur Bestimmung der Sollzeit ein Display erforderlich ist.

9. Vorrichtung gemäss einem der vorstehenden Ansprüche, **dadurch gekennzeichnet, dass** die Tage, an welchen die Sollzeit wirken soll, frei definierbar sind.

10. Vorrichtung gemäss einem der vorstehenden Ansprüche, **dadurch gekennzeichnet, dass** sich die Sollzeit periodisch wiederholt.

11. Verfahren zur Generierung von elektrischen Signalen mittels eines zentralen Timers (5), **dadurch gekennzeichnet, dass** keine Echtzeit-Uhrenchips verwendet werden müssen und die vom Timer (5) ausgelösten Signale über verschiedene, vordefinierte Kanäle (7-13) als Stellsignale zur Steuerung von Vorrichtungen verwendet werden.

12. Verfahren gemäss Anspruch 11, **dadurch gekennzeichnet, dass** die vom Timer (5) ausgelösten Signale in einer vorzugsweisen Ausführungsform jeweils nur über einen vordefinierten Kanal (7-13) als Stellsignal zur Steuerung von Vorrichtungen für eine vordefinierte Zeit verwendet werden.

13. Verfahren gemäss einem der vorstehenden Ansprüche 11-12, **dadurch gekennzeichnet, dass** die vom Timer ausgelösten Signale in einer vorzugsweisen Ausführungsform der Reihe nach zuerst im ersten vordefinierten Kanal (7) und anschliessend in den weiteren Kanälen (8-13) als Stellsignal zur Steuerung von Vorrichtungen verwendet werden.

14. Verfahren gemäss einem der vorstehenden Ansprüche 11-13, **dadurch gekennzeichnet, dass** in einer vorzugsweisen Ausführungsform der Wechsel von einem Kanal (7) zum nächsten Kanal (8) in einem Intervall von 24 h bzw. tageweise erfolgt.

15. Verfahren gemäss einem der vorstehenden Ansprüche 11-14, **dadurch gekennzeichnet, dass** in einer vorzugsweisen Ausführungsform die einzelnen Kanäle (7-13) wahlweise die elektrischen Signale in einer zeitlich vordefinierten Abfolge passieren lassen oder sperren.

16. Verfahren gemäss einem der vorstehenden Ansprüche 11-15, **dadurch gekennzeichnet, dass** die aktuelle Zeit beim Richten, der sich im 24h Rhythmus wiederholenden Sollzeit, entspricht.

17. Verfahren gemäss einem der vorstehenden Ansprüche 11-16, **dadurch gekennzeichnet, dass** sich die Sollzeit beim Richten, in Inkrementen auf die tatsächlich gewünschte Sollzeit, korrigieren lässt.

18. Verfahren gemäss einem der vorstehenden Ansprüche 11-17, **dadurch gekennzeichnet, dass** weder zum Richten des Timers (5) Uhr noch zur Bestimmung der Sollzeit ein Display erforderlich ist.

19. Verfahren gemäss einem der vorstehenden Ansprüche 11-18, **dadurch gekennzeichnet, dass** die Tage, an welchen die Sollzeit wirken soll, frei definierbar sind.

20. Verfahren gemäss einem der vorstehenden Ansprüche 11-19, **dadurch gekennzeichnet, dass** sich die Sollzeit periodisch wiederholt.
